# EUROPÄISCHE PATENTSCHRIFT

(11) **EP 2 718 168 B1**
(45) Veröffentlichungstag und Bekanntmachung des Hinweises auf die Patenterteilung: **14.06.2017**
(21) Anmeldenummer: 12734847.2
(22) Anmeldetag: 25.06.2012
(51) Int. Cl.: B61L 29/28, B61L 29/30, B61L 25/02, B61L 29/32

(54) **VERFAHREN ZUM BETREIBEN EINER EISENBAHNSICHERUNGSANLAGE UND EISENBAHNSICHERUNGSANLAGE**
METHOD FOR OPERATING A RAILWAY SAFETY SYSTEM, AND RAILWAY SAFETY SYSTEM
PROCÉDÉ D'EXPLOITATION D'UN ÉQUIPEMENT DE SÉCURITÉ FERROVIAIRE ET ÉQUIPEMENT DE SÉCURITÉ FERROVIAIRE

(30) Priorität: 14.07.2011 DE 102011079186
(43) Veröffentlichungstag der Anmeldung: 16.04.2014
(73) Patentinhaber: Siemens Aktiengesellschaft, 80333 München (DE)
(72) Erfinder: LÜTHE, Dominik, 38239 Salzgitter (DE); SCHMIDT, Thomas, 38124 Braunschweig (DE); WINDOLF, Wolfgang, 38179 Schwülper (DE); OECHSNER, Jens-Harro, 38321 Denkte OT Neindorf (DE); BUSSE, Robert, 14621 Schönwalde (DE); KOHLMEYER, Thomas, 30916 Kirchhorst (DE); KUTSCHERA, Christoph, 38667 Bad Harzburg (DE); SCHULZE, Michael, 12557 Berlin (DE)
(86) Internationale Anmeldenummer: PCT/EP2012/062195
(87) Internationale Veröffentlichungsnummer: WO 2013/007501

(56) Entgegenhaltungen:
- EP-A2- 1 946 990
- WO-A1-2009/100292
- WO-A1-2010/006926
- JP-A- 3 057 769
- US-A1- 2007 124 332
- KUHLA E: "LOESUNGEN ZUR FAHRZEUGIDENTIFIZIERUNG BEI DER BAHN. ÖSOLUTIONS FOR RAIL VEHICLE IDENTIFICATION", ZEITSCHRIFT FUR EISENBAHNWESEN UND VERKEHRSTECHNIK. DIE EISENBAHNTECHNIK + GLASERS ANNALEN, GEORG SIEMENS VERLAGSBUCHHANDLUNG. BERLIN, DE, Bd. 120, Nr. 8, 1. August 1996 (1996-08-01), Seiten 335-340, XP000627273, ISSN: 0941-0589
- STEFFEN HENNING ET AL: "Einschaltpunkte von Bahnübergängen im FFB-Konzept", SIGNAL + DRAHT, TELZLAFF VERLAG GMBH. DARMSTADT, DE, Bd. 90, Nr. 1-2, 1. Januar 1998 (1998-01-01), Seiten 20-23, XP001539964, ISSN: 0037-4997

## Beschreibung

Die Erfindung betrifft ein Verfahren zum Betreiben einer Eisenbahnsicherungsanlage mit mindestens einer Streckeneinrichtung unter Berücksichtigung einer beim Einfahren des Schienenfahrzeugs in die Einschaltstrecke der Eisenbahnsicherungsanlage erfassten Geschwindigkeitsmessgröße.

Ein solches Verfahren ist einem Aufsatz in der Zeitschrift "Signal + Draht" (100) 1+2/2008, Seiten 36 bis 39 entnehmbar. Bei diesem bekannten Verfahren wird eine am Gleis angeordnete, sensorische Streckeneinrichtung in Form eines Solar-Anrückmelders benutzt, der mit einer Sendeeinrichtung versehen ist, weil er über Funk mit einer Streckeneinrichtung in Form einer Zuganrückzentrale verbunden ist. Mit dem bekannten Anrückmelder wird sensorisch der Zeitpunkt der Einfahrt des Schienenfahrzeugs in die Einschaltstrecke der Eisenbahnsicherungsanlage erfasst und über Funk der Zuganrückzentrale gemeldet, die daraufhin eine Eisenbahnsicherungsanordnung in Form einer Bahnübergangssicherungseinrichtung einschaltet. Das bekannte Verfahren ist auch dazu geeignet, die Geschwindigkeit des Schienenfahrzeugs mittels des Anrückmelders zu erfassen und bei der Berechnung des Annäherungszeitpunktes des Schienenfahrzeugs an die Eisenbahnsicherungsanlage, die sog. Anrückzeit, zu berücksichtigen. Das Dokument WO 2010/006926 A1 offenbart ein Verfahren und eine Vorrichtung zum Betreiben einer Eisenbahnsicherungsanlage, welche Streckeneinrichtungen für spezifische Funktionen aufweist. Der Erfindung liegt die Aufgabe zugrunde, ein Verfahren zum Betreiben einer Eisenbahnsicherungsanlage vorzuschlagen, mit dem sich der Annäherungszeitpunkt eines Schienenfahrzeugs an die eine Streckeneinrichtung bzw. eine Eisenbahnsicherungsanordnung mit hoher Genauigkeit bestimmen lässt.

Zur Lösung dieser Aufgabe wird bei einem Verfahren der eingangs angegebenen Art erfindungsgemäß beim Einfahren des Schienenfahrzeugs in die Einschaltstrecke anhand der Geschwindigkeitsmessgröße überprüft, ob eine Korrekturzeit für die Weiterleitung einer Meldung von der einen Streckeneinrichtung an eine zugeordnete Eisenbahnsicherungsanordnung entsprechend der Geschwindigkeitsmessgröße einzustellen ist, und danach eine eingestellte Korrekturzeit dahingehend überprüft, ob diese in Abhängigkeit von mindestens einer weiteren fahrzeitbestimmenden Einflussgröße des Schienenfahrzeugs wirksam bleiben soll.

Ein wesentlicher Vorteil des erfindungsgemäßen Verfahrens besteht darin, dass es nicht nur die Geschwindigkeit beim Einfahren des Schienenfahrzeugs in die Einschaltstrecke zur Weiterleitung einer Meldung der einen Streckeneinrichtung an die zugeordnete Eisenbahnsicherungsanordnung berücksichtigt, um eine beim Einfahren in die Einschaltstrecke zunächst vorgegebene längste Zeit zur Abgabe der Meldung entsprechend zu verkürzen, sondern dass eine entsprechend der Geschwindigkeitsmessgröße eingestellte Korrekturzeit dahingehend überprüft wird, ob diese in Abhängigkeit von mindestens einer weiteren fahrzeitbestimmenden Einflussgröße des Schienenfahrzeugs wirksam bleiben soll. Damit ist eine besonders genaue Prognose darüber erstellbar, wann sich mit großer zeitlicher Genauigkeit das Schienenfahrzeug der Eisenbahnsicherungsanordnung bzw. der Streckeneinrichtung nähern wird; dementsprechend können dann zeitlich recht genau bestimmte Einschaltungen, Umsteuerungen und Überwachungen vorgenommen werden.

Bei dem erfindungsgemäßen Verfahren können verschiedene weitere Einflussgrößen des jeweiligen Schienenfahrzeugs verwendet werden. Als vorteilhaft wird es angesehen, wenn die weitere Einflussgröße eine erfasste Achsanzahl des Schienenfahrzeugs und/oder ein erfasster Achsabstand des Schienenfahrzeugs und/oder eine erfasste Länge des Schienenfahrzeugs ist.

Ferner erscheint es vorteilhaft, wenn anhand der Geschwindigkeitsmessgröße und der mindestens einen weiteren Einflussgröße die Gattung des Schienenfahrzeugs bestimmt wird und die bestimmte Gattung als Entscheidungskriterium bei der Überprüfung verwendet wird, ob eine eingestellte Korrekturzeit wirksam bleiben soll. Dabei ist es besonders vorteilhaft, wenn als weitere Einflussgrößen bei der Bestimmung der Gattung des Schienenfahrzeugs Achsanzahl und/oder Achsabstand und/oder Zuglänge verwendet werden. Diese Einflussgrößen sind nämlich für die verschiedenen Gattungen von Schienenfahrzeugen besonders signifikant.

So ist es dann in vorteilhafter Weise erfindungsgemäß möglich, bei einer niedrigen Achsanzahl auf die Gattung Personenzug zu schließen.

Bei einer vergleichsweise niedrigen Geschwindigkeitsmessgröße wird die eingestellte Korrekturzeit bei einem Personenzug gelöscht oder verkürzt.

Bei einer hohen Achsanzahl wird auf die Gattung Güterzug geschlossen. Dabei ist es vorteilhaft, wenn bei einer vergleichsweise niedrigen Geschwindigkeitsmessgröße die eingestellte Korrekturzeit bei einem Güterzug beibehalten oder verlängert wird.

Bei einer vergleichsweise hohen Geschwindigkeitsmessgröße des Schienenfahrzeugs arbeitet das erfindungsgemäße Verfahren in der Weise, dass die Überprüfung zu einer sofortigen Ausgabe der Meldung führt.

Um die Meldung an die Eisenbahnsicherungsanordnung zu einem optimalen Zeitpunkt hinaus geben zu können, wird es als vorteilhaft angesehen, wenn die Beschleunigung des Schienenfahrzeugs beim Einfahren in die Einschaltstrecke zur Gewinnung einer weiteren fahrzeitbestimmenden Einflussgröße erfasst und bei der Einstellung der Korrekturzeit und deren Überprüfung berücksichtigt wird.

In dieselbe Richtung positiv wirkt eine Ausgestaltung des erfindungsgemäßen Verfahrens, bei dem beim Einfahren des Schienenfahrzeugs in die Einschaltstrecke wiederholt die Geschwindigkeitsmessgröße und die weitere Einflussgröße Beschleunigung bestimmt werden.

Besonders genau lässt sich der Annäherungszeitpunkt des Schienenfahrzeugs bestimmen, wenn die Geschwindigkeitsmessgrößen und die weiteren Einflussgrößen kontinuierlich bestimmt werden.

Die Geschwindigkeit des Schienenfahrzeugs und seine Beschleunigung können auf unterschiedliche Weise bestimmt werden. Vorteilhaft erscheint es bei einer entsprechenden Ausrüstung des Schienenfahrzeugs die Geschwindigkeit und die Beschleunigung des Schienenfahrzeugs mittels eines globalen Positionsbestimmungsgerätes oder einer odometrischen Anordnung mit angeschlossener Funkanordnung zu erfassen. Vorteilhaft wird als globales Positionsbestimmungsgerätes ein GPS (Global Positioning System)-Gerät verwendet wird.

In diesem Zusammenhang wird es als vorteilhaft angesehen, wenn eine Funkanordnung verwendet wird, die dem GSM-R(Global Positioning System-Railway)-Standard entspricht oder mit dem Übertragungsprotokoll nach dem IEEE 802.15.4-Standard arbeitet.

Um das erfindungsgemäße Verfahren besonders genau arbeitend auszugestalten ist es vorteilhaft, schienenfahrzeugartspezifische Parameter-Daten als weitere fahrzeitbestimmende Einflussgrößen zu berücksichtigten. In Frage kommen als schienenfahrzeugsartspezifische Parameter-Daten insbesondere die schienenfahrzeugartspezifische Höchstgeschwindigkeit und/oder das schienenfahrzeugartspezifische Beschleunigungsvermögen und/oder die Antriebskraft des Schienenfahrzeugs. Auf diese Weise ist eine besonders genaue Prognose darüber erstellbar, wann sich das Schienenfahrzeug der Eisenbahnsicherungsanordnung bzw. der einen Streckeneinrichtung nähern wird; dementsprechend können dann zeitlich recht genau bestimmte Einschaltungen, Umsteuerungen und Überwachungen vorgenommen werden. Die schienenfahrzeugartspezifischen Parameter-Daten stehen in der Regel auf dem Bordrechner des Schienenfahrzeugs, einem Eingabe-Interface oder einem Funkmodul zu Verfügung. Bevorzugt werden sie dem Bordrechner entnommen.

Bei einem Schienenfahrzeug mit einem ETCS (European Train Control System)-Bordrechner können weitere dort vorhandene schienenfahrzeugartspezifische Parameter-Daten Verwendung finden.

Es kann aber auch vorteilhaft sein - beispielsweise bei fehlender GPS-Ausstattung des Schienenfahrzeugs -, wenn die Geschwindigkeitsmessgröße und die weiteren Einflussgrößen des Schienenfahrzeugs mittels einer am einfahrseitigen Ende der Einschaltstrecke vorgesehenen weiteren Streckeneinrichtung erfasst werden. Bevorzugt wird als weitere Streckeneinrichtung ein Radsensor mit Funkeinrichtung verwendet. Gut geeignet als Radsensor ist ein Radsensor, wie er in der deutschen Offenlegungsschrift DE 10 2009 009 449 A1 beschrieben ist.

Es wird ferner ein Vorteil darin gesehen, wenn als weitere Streckeneinrichtung ein neben dem Gleis angeordneter Anrückmelder mit der Funkeinrichtung und als Streckeneinrichtung eine Zuganrückzentrale verwendet werden.

Die Funkeinrichtung der weiteren Streckeneinrichtung kann unterschiedlich ausgebildet sein. Vorteilhaft erscheint es, als Funkeinrichtung eine Funkeinrichtung mit einer Empfangseinrichtung zum Empfangen von schienenfahrzeugartspezifischen Parameter-Daten des vorbei fahrenden Schienenfahrzeugs und mit einer Sendeeinrichtung zum Senden der Geschwindigkeitsmessgröße und der weiteren Einflussgrößen zur Streckeneinrichtung zu verwenden.

Bei einer weiteren vorteilhaften Ausführungsart des erfindungsgemäßen Verfahrens werden die Geschwindigkeitsmessgröße und die weitere Einflussgröße Beschleunigung mittels auf der Einschaltstrecke der Eisenbahnsicherungsanlage entlang des Gleises angeordneter zusätzlicher Streckeneinrichtungen mit Funkmodul erfasst und zur Streckeneinrichtung übertragen werden. Vorteilhaft werden dabei in den weiteren Streckeneinrichtungen Funkrouter verwendet.

Vorteilhaft werden Funkrouter mit einer Empfangseinrichtung für die schienenfahrzeugartspezifischen Parameter-Daten verwendet.

Als vorteilhaft wird es ferner angesehen, wenn mit dem Empfang der während des Einfahrens in die Einschaltstrecke und während des Befahrens der Einschaltstrecke erfassten und zur Streckeneinrichtung übertragenen Geschwindigkeitsmessgrößen und der übertragenen, weiteren Einflussgrößen die Korrekturzeit unter Gewichtung der einzelnen Größen berechnet und ein Zeitglied entsprechend eingestellt wird.

Als Zeitglied wird mit Vorteil ein Zähler verwendet, nach dessen Ablauf die Meldung an die Eisenbahnsicherungsanordnung gegeben wird. Dabei kann sowohl ein rückwärts laufender Zähler als auch ein vorwärts laufender, auf einen bestimmten Wert eingestellter Zähler benutzt werden.

Die Erfindung betrifft ferner eine Eisenbahnsicherungsanlage mit mindestens einer Streckeneinrichtung und stellt sich die Aufgabe, eine solche Anlage so auszugestalten, dass sie zeitlich optimal genau arbeitet.

Zur Lösung dieser Aufgabe weist ausgehend von einer Eisenbahnsicherungsanlage mit einer Streckeneinrichtung an einem ausfahrseitigen Ende einer Einschaltstrecke der Eisenbahnsicherungsanlage und einer weiteren Streckeneinrichtung am einfahrseitigen Ende der Einschaltstrecke, wobei die weitere Streckeneinrichtung zum Erfassen einer Geschwindigkeitsmessgröße beim Einfahren des Schienenfahrzeugs in die Einschaltstrecke ausgestattet ist, erfindungsgemäß die Streckeneinrichtung eine Zugerkennungseinrichtung auf, die Eingänge zur Aufnahme der Geschwindigkeitsmessgröße und weiterer fahrzeitbestimmender Einflussgrößen aufweist; der Zugerkennungseinrichtung ist ein einstellbares Zeitglied nachgeordnet, und an das Zeitglied ist die eine Meldung an eine zugeordnete Eisenbahnsicherungsanordnung abgebende Streckeneinrichtung angeschlossen.

Damit lassen sich ebenfalls die Vorteile erzielen, die oben bereits im Zusammenhang mit den Darlegungen zu dem erfindungsgemäßen Verfahren beschrieben worden sind.

Das Zeitglied ist in vorteilhafter Weise ein elektronischer Zähler, der sowohl als rückwärts als auch als vorwärts laufender Zähler ausgebildet sein kann.

Die weitere Streckeneinrichtung kann bei der erfindungsgemäßen Eisenbahnsicherungsanlage in unterschiedlicher Weise ausgebildet sein; als vorteilhaft wird es angesehen, wenn die weitere Streckeneinrichtung ein Radsensor mit Funkeinrichtung ist.

Es kann aber auch vorteilhaft sein, wenn die weitere Streckeneinrichtung ein neben dem Gleis angeordneter Anrückmelder mit der Funkeinrichtung und die Streckeneinrichtung eine Zuganrückzentrale ist. Damit ist dann eine Eisenbahnsicherungsanlage für einen Bahnübergang geschaffen, der nur optimal kurz bei einem sich nähernden Schienenfahrzeug für den Straßenverkehr geschlossen sein muss.

Bei der erfindungsgemäßen Eisenbahnsicherungsanlage ist vorteilhafterweise die Funkeinrichtung derart ausgeführt, dass mit ihr die erfassten Geschwindigkeitsmessgrößen und weiteren Einflussgrößen drahtlos an die Streckeneinrichtung übertragbar sind.

Als vorteilhaft wird es in diesem Zusammenhang angesehen, wenn die Funkeinrichtung derart ausgeführt ist, dass schienenfahrzeugartspezifische Parameter-Daten darstellende weitere Einflussgrößen des vorbei fahrenden Fahrzeugs erfassbar sind.

In vorteilhafter Weise kann die Funkeinrichtung mit einer Empfangseinrichtung zum Empfangen der schienenfahrzeugartspezifischen Parameter-Daten des vorbei fahrenden Schienenfahrzeugs und mit einer Sendeeinrichtung zum Senden der von der weiteren Streckeneinrichtung erfassten Geschwindigkeitsmessgrößen und der weiteren Einflussgrößen zur Streckeneinrichtung versehen sein.

Um der Eisenbahnsicherungsanlage eine relativ hohe Genauigkeit hinsichtlich der Bestimmung des Annäherungszeitpunktes des Schienenfahrzeugs an die eine Streckeneinrichtung zu verleihen, sind in der Einfahrstrecke entlang des Gleises zusätzliche Streckeneinrichtungen mit Funkrouter angeordnet, von denen zusätzliche Geschwindigkeitsmessgrößen zur Streckeneinrichtung übertragen werden.

Zur weiteren Erläuterung der Erfindung ist in
Fig. 1 ein Ausführungsbeispiel der erfindungsgemäßen Eisenbahnsicherungsanlage schematisch dargestellt, in
Fig. 2 ein Blockschaltbild in einer Ausführungsform mit Funkroutern und in
Fig. 3 in einem weiteren Blockschaltbild die Arbeitsweise der Zuganrückzentrale der erfindungsgemäßen Eisenbahnsicherungsanlage wiedergegeben.

Die Eisenbahnsicherungsanlage gemäß Fig. 1 weist eine Streckeneinrichtung 1 und eine weitere Streckeneinrichtung 2 auf.

Die weitere Streckeneinrichtung 2 ist an einem Gleis 3 angeordnet ist, zu dem im dargestellten Ausführungsbeispiel zwei weitere Gleise 4 führen, denen ein Stellwerk 5 zugeordnet ist. Am Gleis 3 befindet sich auch ein sog. Einfahrsignal 6 für eine vor einem Bahnübergang 7 liegende Einschaltstrecke 8 der Eisenbahnsicherungsanlage.

Die weitere Streckeneinrichtung 2 weist in Form eines Radsensors einen Anrückmelder 9 auf, der so ausgebildet sein kann, wie es in der deutschen Offenlegungsschrift DE 10 2009 009 449 A1 beschrieben ist. In der weiteren Streckeneinrichtung 2 ist auch eine Funkeinrichtung 10 angeordnet. Diese Funkeinrichtung 10 enthält eine nicht dargestellte Empfangseinrichtung und eine ebenfalls nicht gezeigte Sendeeinrichtung. Außerdem kann die weitere Streckeneinrichtung 2 mit einer Einrichtung 11 zur Energieversorgung ausgestattet sein, die beispielsweise als Solarkollektor oder als an die Oberleitung angeschlossener Freiluftspannungswandler ausgebildet sein kann. Auch eine Versorgung von dem Stellwerk 5 über Leitungen ist möglich.

Gemäß Fig. 1 weist die eine Streckeneinrichtung 1 ein weiteres Stellwerk 13 und eine weitere Funkeinrichtung 14 auf. Teil der Streckeneinrichtung 1 ist eine unten näher beschriebene Zuganrückzentrale.

Zur weiteren Erläuterung der Arbeitsweise der Eisenbahnsicherungsanlage gemäß Fig. 1 bzw. des erfindungsgemäßen Verfahrens dient das in Fig. 2 dargestellte Blockschaltbild, in dem mit der Fig. 1 übereinstimmende Elemente mit denselben Bezugszeichen versehen sind.

Überfährt ein in Fig. 2 mit einem Pfeil 20 gekennzeichnetes Schienenfahrzeug den Anrückmelder 9, dann werden Messdaten zur Funkeinrichtung 10 übertragen, die zur Fahrtrichtungsentscheidung geeignet sind. Es ist nämlich die Feststellung wichtig, ob sich das Schienenfahrzeug zum Bahnübergang 7 hin bewegt oder von dort kommt. Im letzteren Falle muss die Eisenbahnsicherungsanlage im Hinblick auf die Absicherung des Bahnübergangs 7 nicht tätig werden. Außerdem wird mittels des Anrückmelders 9 die Fahrtgeschwindigkeit des Schienenfahrzeugs am Ort des Anrückmelders 9 in Form einer Geschwindigkeitsmessgröße ermittelt und an die Funkeinrichtung 10 übertragen. Auch die Beschleunigung des Schienenfahrzeugs am Ort des Anrückmelders 9 wird mit diesem Melder festgestellt und als weitere fahrtzeitbestimmende Einflussgröße der Funkeinrichtung 10 zugeführt.

Von besonderer Bedeutung ist, dass bei der dargestellten Eisenbahnsicherungsanlage die Funkeinrichtung 10 mittels ihrer nicht gezeigten Empfangseinrichtung in der Lage ist, schienenfahrzeugartspezifische Parameter-Daten des vorbei fahrenden Schienenfahrzeugs als weitere fahrtzeitbestimmende Einflussgrößen zu erfassen. Bei diesen schienenfahrzeugartspezifischen Parameter-Daten kann es sich beispielsweise um die Höchstgeschwindigkeit und das Beschleunigungsvermögen sowie die Antriebskraft des Schienenfahrzeugs handeln. Diese schienenfahrzeugartspezifischen Parameter-Daten werden von dem vorbei fahrenden Schienenfahrzeug bzw. dessen nach einem standardisierten Protokoll arbeitenden Funkmodul gesendet, sofern dieses - was in der Regel der Fall ist - über einen Bordrechner oder ein anderes Interface verfügt. Die schienenfahrzeugartspezifischen Parameter-Daten werden drahtlos zur Funkeinrichtung 10 der weiteren Streckeneinrichtung 2 übertragen.

Die Sendeeinrichtung der Funkeinrichtung 10 sendet die Geschwindigkeitsmessgröße und die weiteren fahrtzeitbestimmenden Einflussgrößen als unabhängige Daten-Pakete in einem Telegramm drahtlos zur Funkeinrichtung 14 der einen Streckeneinrichtung 1. Ist der Weg für eine sichere drahtlose Übertragung zur Streckeneinrichtung 1 für die Daten-Pakete relativ lang oder durch die Topografie der Eisenbahnstrecke behindert, dann bietet sich zur drahtlosen Übertragung das sog. Multihop-Verfahren an, wie es sich der Fig. 2 entnehmen lässt.

Hierzu sind entlang des Gleises 3 mehrere zusätzliche Streckeneinrichtungen mit Radsensoren 21 und 22 und mit zugeordneten Funkroutern 23 und 24 vorgesehen. Die Funkrouter 23 und 24 können energieautark betrieben werden, beispielsweise fotovoltaisch oder über Spannungswandler. Mit den Radsensoren 21 und 22 lassen sich jeweils vor Ort die aktuellen Werte der Geschwindigkeitsmessgröße und der weiteren Einflussgröße Beschleunigung des Schienenfahrzeugs erfassen und in den drahtlos übertragenen Daten-Paketen als Telegramm übermitteln.

Die Daten-Pakete bzw. das Telegramm werden von der Funkeinrichtung 14 der hier als Stellwerk ausgebildeten einen Streckeneinrichtung 1 empfangen und dort der Zuganrückzentrale 13 zugeführt. Die Zuganrückzentrale 13 ist in der Steuerung des Stellwerks installiert und wertet die übertragenen Daten-Pakete bzw. das Telegramm aus. Sie gibt ihre Ausgangsinformationen über ein in der Regel bereits vorhandenes Relaisinterface an eine Sicherungseinrichtung für den Bahnübergang 7.

Wie das Auswerten der Daten-Pakete bzw. des Telegramms im Einzelnen geschieht, wird nachstehend anhand der Fig. 3 erläutert. Dort ist gezeigt, dass ein in der Zuganrückzentrale 13 eingehendes Telegramm 30 einer Auswertung 31 unterzogen wird. Dabei wird das Telegramm 30 in einer ersten Auslesestufe 32 dahingehend untersucht, ob es von der weiteren Streckeneinrichtung 2 stammt; von einer weiteren Auslesestufe 33 wird ermittelt, ob das Telegramm eine Information über ein Schienenfahrzeug in Anfahrt enthält. Ist beides der Fall, dann wird ein Signal S1 an die Sicherungseinrichtung 34 für den Bahnübergang 7 ausgegeben. Das Einfahren des Schienenfahrzeugs in die Einschaltstrecke 8 ist damit erfasst.

Gleichzeitig wird eine Information über die Geschwindigkeitsmessgröße vs des Schienenfahrzeugs über eine Auswertestufe 35 einem Eingang 36 einer Zugerkennungseinrichtung 37 zugeführt. Entsprechendes gilt für weitere Informationen im Telegramm, die weitere fahrzeitbestimmende Einflussgrößen, wie Achsanzahl az und Achsabstand aa, beinhalten. Die weiteren Informationen gelangen über weitere Eingänge 38 und 39 von weiteren Auswertestufen 40 und 41 ebenfalls zur Zugerkennungseinrichtung 37. Ausgangsseitig ist an die Zugerkennungseinrichtung 37 ein einstellbares Zeitglied 42 angeschlossen, dessen Ausgang 43 mit einem weiteren Eingang 44 der Sicherungseinrichtung 34 verbunden ist.

Wird durch das Eintreffen eines Signals S1 an der Sicherungseinrichtung 34 die Einfahrt eines Schienenfahrzeugs in die Einschaltstrecke 8 signalisiert, dann wird von der Sicherungseinrichtung 34 eine feste, allen Sicherheitsanforderungen genügende Zeitdauer zum rechtzeitigen Schließen des Bahnübergangs 7 vorgegeben. Es beginnt außerdem eine Überprüfung der übermittelten Geschwindigkeitsmessgröße vs dahingehend, ob eine Korrekturzeit einzustellen ist, weil die Geschwindigkeitsmessgröße beispielsweise vergleichweise niedrig ist. Ist dies der Fall, dann wird mittels des Zeitgliedes 42 eine vergleichsweise lange Korrekturzeit eingestellt - also die Schließung des Bahnübergangs verzögert. Unmittelbar anschließend wird eine Überprüfung der eingestellten Korrekturzeit vorgenommen, und zwar in Abhängigkeit von weiteren fahrzeitbestimmenden Einflussgrößen (hier Achsanzahl az und Achsabstand aa). So wird bei großer Achsanzahl az und kleinem Achsabstand aa auf einen relativ langsam fahrenden Zug der Gattung Güterzug als Schienenfahrzeug geschlossen und daher die Korrekturzeit nicht verändert oder gar verlängert. Ist die Achsanzahl niedrig und der Achsabstand groß, dann handelt es sich bei dem Schienenfahrzeug um einen relativ schnell fahrenden Zug der Gattung Personenzug, und die Korrekturzeit wird verkürzt bzw. gänzlich aufgehoben. Dementsprechend gibt die Sicherungseinrichtung 34 an ihrem Ausgang 45 Meldesignale M an eine Eisenbahnsicherungsanordnung zum Schließen des Bahnübergangs ab.

Es ist ohne Weiteres verständlich, dass mit Berücksichtigung weiterer fahrzeitbestimmender Einflussgrößen, wie Länge des Schienenfahrzeugs und seine Beschleunigung, die Korrekturzeit besonders zielgerichtet eingestellt werden kann.

Entsprechendes gilt für den Fall, dass ergänzend schienenfahrzeugartspezifische weitere Einflussgrößen, wie Höchstgeschwindigkeit und/oder Beschleunigungsvermögen und/oder Antriebskraft herangezogen werden.

Wird die Geschwindigkeitsmessgröße und ggf. auch die weitere Einflussgröße Beschleunigung kontinuierlich oder wiederholt punktuell während des Befahrens der Einschaltstrecke 8 erfasst, dann ändert sich prinzipiell nichts an dem anhand der Fig. 3 beschriebenen Ablauf des Verfahrens; das Verfahren arbeitet nur besonders genau.

Abschließend ist noch anzumerken, dass die Berücksichtigung der weiteren fahrzeitbestimmenden Einflussgrößen mit einer geeigneten Gewichtung erfolgt.

## Patentansprüche

1. Verfahren zum Betreiben einer Eisenbahnsicherungsanlage mit mindestens einer Streckeneinrichtung (1) unter Berücksichtigung einer beim Einfahren des Schienenfahrzeugs in die Einschaltstrecke (8) der Eisenbahnsicherungsanlage erfassten Geschwindigkeitsmessgröße(vs),
wobei beim Einfahren des Schienenfahrzeugs in die Einschaltstrecke (8) anhand der Geschwindigkeitsmessgröße (vs) überprüft wird, ob eine Korrekturzeit für die Weiterleitung einer Meldung (M) von der einen Streckeneinrichtung (1) an eine zugeordnete Eisenbahnsicherungsanordnung entsprechend der Geschwindigkeitsmessgröße (vs) einzustellen ist, **dadurch gekennzeichnet, dass** eine eingestellte Korrekturzeit dahingehend überprüft wird, ob diese in Abhängigkeit von mindestens einer weiteren fahrzeitbestimmenden Einflussgröße (az,aa) des Schienenfahrzeugs wirksam bleiben soll.

2. Verfahren nach Anspruch 1,
**dadurch gekennzeichnet, dass** als weitere Einflussgröße eine erfasste Achsanzahl (az) des Schienenfahrzeugs verwendet wird.

3. Verfahren nach Anspruch 1 oder 2,
**dadurch gekennzeichnet, dass** als weitere Einflussgröße ein erfasster Achsabstand (aa) des Schienenfahrzeugs verwendet wird.

4. Verfahren nach einem der Ansprüche 1 bis 3,
**dadurch gekennzeichnet, dass** als weitere Einflussgröße eine erfasste Länge des Schienenfahrzeugs verwendet wird.

5. Verfahren nach einem der Ansprüche 1 bis 4,
**dadurch gekennzeichnet, dass** anhand der Geschwindigkeitsmessgröße (vs) und der mindestens einen weiteren Einflussgröße (aa,az) die Gattung des Schienenfahrzeugs bestimmt wird und die bestimmte Gattung als Entscheidungskriterium bei der Überprüfung verwendet wird, ob eine eingestellte Korrekturzeit wirksam bleibt.

6. Verfahren nach Anspruch 5,
**dadurch gekennzeichnet, dass** als weitere Einflussgrößen bei der Bestimmung der Gattung des Schienenfahrzeugs Achsanzahl (az) und/oder Achsabstand (aa) und/oder Zuglänge verwendet werden.

7. Verfahren nach Anspruch 6,
**dadurch gekennzeichnet, dass** bei einer niedrigen Achsanzahl auf die Gattung Personenzug geschlossen wird.

8. Verfahren nach Anspruch 7,
**dadurch gekennzeichnet, dass** bei einer vergleichsweise niedrigen Geschwindigkeitsmessgröße die eingestellte Korrekturzeit bei einem Personenzug gelöscht oder verkürzt wird.

9. Verfahren nach Anspruch 6,
**dadurch gekennzeichnet, dass** bei einer hohen Achsanzahl auf die Gattung Güterzug geschlossen wird.

10. Verfahren nach Anspruch 9,
**dadurch gekennzeichnet, dass** bei einer vergleichsweise niedrigen Geschwindigkeitsmessgröße die eingestellte Korrekturzeit bei einem Güterzug beibehalten oder verlängert wird.

11. Verfahren nach einem der Ansprüche 1 bis 4,
**dadurch gekennzeichnet, dass** bei einer vergleichsweise hohen Geschwindigkeitsmessgröße (vs) die Überprüfung zu einer sofortigen Ausgabe der Meldung (M) führt.

12. Verfahren nach einem der vorangehenden Ansprüche,
**dadurch gekennzeichnet, dass** die Beschleunigung des Schienenfahrzeugs beim Einfahren in die Einschaltstrecke (8) zur Gewinnung einer weiteren fahrzeitbestimmenden Einflussgröße erfasst und bei der Einstellung der Korrekturzeit und deren Überprüfung berücksichtigt wird.

13. Verfahren nach einem der vorangehenden Ansprüche,
**dadurch gekennzeichnet, dass** beim Einfahren des Schienenfahrzeugs in die Einschaltstrecke (8) wiederholt die Geschwindigkeitsmessgröße (vs) und die weitere Einflussgröße Beschleunigung bestimmt werden.

14. Verfahren nach einem der vorangehenden Ansprüche,
**dadurch gekennzeichnet, dass** während des Befahrens der Einschaltstrecke (8) wiederholt die Geschwindigkeitsmessgröße (vs) und die weitere Einflussgröße Beschleunigung bestimmt werden.

15. Verfahren nach Anspruch 13 oder 14,
**dadurch gekennzeichnet, dass** die Geschwindigkeitsmessgrößen (vs) und die weiteren Einflussgrößen kontinuierlich bestimmt werden.

16. Verfahren nach einem der vorangehenden Ansprüche,
**dadurch gekennzeichnet, dass** die Geschwindigkeit (vs) und die Beschleunigung des Schienenfahrzeugs mittels eines globalen Positionsbestimmungsgerätes oder einer odometrischen Anordnung mit angeschlossener Funkanordnung erfasst werden.

17. Verfahren nach Anspruch 16,
**dadurch gekennzeichnet, dass** als globales Positionsbestimmungsgerätes ein GPS (Global Positioning System)-Gerät verwendet wird.

18. Verfahren nach Anspruch 16 oder 17,
**dadurch gekennzeichnet, dass** eine Funkanordnung verwendet wird, die dem GSM-R(Global Positioning System-Railway)-Standard entspricht oder mit dem Übertragungsprotokoll nach dem IEEE 802.15.4-Standard arbeitet.

19. Verfahren nach einem der vorangehenden Ansprüche,
**dadurch gekennzeichnet, dass** schienenfahrzeugartspezifische Parameter-Daten als weitere fahrzeitbestimmende Einflussgrößen berücksichtigt werden.

20. Verfahren nach Anspruch 19,
**dadurch gekennzeichnet, dass** als schienenfahrzeugsartspezifische Parameter-Daten die schienenfahrzeugartspezifische Höchstgeschwindigkeit und/oder das schienenfahrzeugartspezifische Beschleunigungsvermögen und/oder die Antriebskraft verwendet werden.

21. Verfahren nach Anspruch 20,
**dadurch gekennzeichnet, dass** die schienenfahrzeugartspezifischen Parameter-Daten dem Bordrechner des Schienenfahrzeugs entnommen werden.

22. Verfahren nach einem der Ansprüche 1 bis 15 sowie 19 bis 21,
**dadurch gekennzeichnet, dass** die Geschwindigkeitsmessgröße (vs) und die weiteren Einflussgrößen (az,aa) des Schienenfahrzeugs mittels einer am einfahrseitigen Ende der Einschaltstrecke (8) vorgesehenen weiteren Streckeneinrichtung (2) erfasst werden.

23. Verfahren nach Anspruch 22,
**dadurch gekennzeichnet, dass** als weitere Streckeneinrichtung (2) ein Radsensor mit Funkeinrichtung verwendet wird.

24. Verfahren nach Anspruch 22,
**dadurch gekennzeichnet, dass** als weitere Streckeneinrichtung (2) ein neben dem Gleis (3) angeordneter Anrückmelder (9) mit der Funkeinrichtung (10) und als Streckeneinrichtung (1) eine Zuganrückzentrale verwendet werden.

25. Verfahren nach Anspruch 23 oder 24,
**dadurch gekennzeichnet, dass** als Funkeinrichtung eine Funkeinrichtung (10) mit einer Empfangseinrichtung zum Empfangen von schienenfahrzeugartspezifischen Parameter-Daten des vorbei fahrenden Schienenfahrzeugs und mit einer Sendeeinrichtung zum Senden der Geschwindigkeitsmessgöße (vs) und der weiteren Einflussgrößen (az,aa) zur Streckeneinrichtung (1) verwendet wird.

26. Verfahren nach Anspruch 14,
**dadurch gekennzeichnet, dass** die Geschwindigkeitsmessgröße (vs) und die weitere Einflussgröße Beschleunigung mittels auf der Einschaltstrecke (8) der Eisenbahnsicherungsanlage entlang des Gleises (3) angeordneter zusätzlicher Streckeneinrichtungen (21,22) mit Funkmodul (10) erfasst und zur Streckeneinrichtung (1) übertragen werden.

27. Verfahren nach Anspruch 26,
**dadurch gekennzeichnet, dass** in den weiteren Streckeneinrichtungen (21,22) Funkrouter (23,24) verwendet werden.

28. Verfahren nach Anspruch 27,
**dadurch gekennzeichnet, dass** Funkrouter mit einer Empfangseinrichtung für die schienenfahrzeugartspezifischen Parameter-Daten verwendet werden.

29. Verfahren nach einem der vorangehenden Ansprüche,
**dadurch gekennzeichnet, dass** mit dem Empfang der während des Einfahrens in die Einschaltstrecke (8) und während des Befahrens der Einschaltstrecke (8) erfassten und zur Streckeneinrichtung (1) übertragenen Geschwindungskeitsmessgrößen (vs) und der übertragenen, weiteren Einflussgrößen (az,aa) die Korrekturzeit unter Gewichtung der einzelnen Größen berechnet und ein Zeitglied (420) entsprechend eingestellt wird.

30. Verfahren nach Anspruch 29,
**dadurch gekennzeichnet, dass** als Zeitglied ein Zähler verwendet wird, nach dessen Ablauf die Meldung (M) an die Eisenbahnsicherungsanordnung gegeben wird.

31. Eisenbahnsicherungsanlage mit einer Streckeneinrichtung (1) an einem ausfahrseitigen Ende einer Einschaltstrecke (8) der Eisenbahnsicherungsanlage und einer weiteren Streckeneinrichtung (2) am einfahrseitigen Ende der Einschaltstrecke (8), wobei die weitere Streckeneinrichtung (2) zum Erfassen einer Geschwindigkeitsmessgröße (vs) beim Einfahren des Schienenfahrzeugs in die Einschaltstrecke (8) ausgestattet ist,
wobei die Streckeneinrichtung (1) eine Zugerkennungseinrichtung (37) aufweist, die Eingänge (36,38,39) zur Aufnahme der Geschwindigkeitsmessgröße (vs) und weiterer fahrzeitbestimmender Einflussgrößen (az,aa) aufweist, der Zugerkennungseinrichtung (37) ein einstellbares Zeitglied (42) nachgeordnet ist und an das Zeitglied (42) die eine Meldung (M) an eine zugeordnete Eisenbahnsicherungsanordnung abgebende Streckeneinrichtung (1) angeschlossen ist.

32. Eisenbahnsicherungsanlage nach Anspruch 31,
**dadurch gekennzeichnet, dass** das Zeitglied (42) ein elektronischer Zähler ist, nach dessen Ablauf die Meldung (M) erzeugt wird.

33. Eisenbahnsicherungsanlage nach Anspruch 31 oder 32, **dadurch gekennzeichnet, dass**
die weitere Streckeneinrichtung (2) ein Radsensor mit Funkeinrichtung ist.

34. Eisenbahnsicherungsanlage nach einem der Ansprüche 31 bis 33, **dadurch gekennzeichnet, dass** die weitere Streckeneinrichtung (2) ein neben dem Gleis (3) angeordneter Anrückmelder (9) mit der Funkeinrichtung (10) und die Streckeneinrichtung (1) eine Zuganrückzentrale ist.

35. Eisenbahnsicherungsanlage nach Anspruch 33 oder 34,
**dadurch gekennzeichnet, dass** die Funkeinrichtung (10) derart ausgeführt ist, dass mit ihr die erfassten Geschwindigkeitsmessgrößen (vs) und weiteren Einflussgrößen (az,aa) drahtlos an die Streckeneinrichtung (1) übertragbar sind.

36. Verfahren nach einem der Ansprüche 33 bis 35,
**dadurch gekennzeichnet, dass** die Funkeineinrichtung derart ausgeführt ist, dass schienenfahrzeugartspezifische Parameter-Daten darstellende weitere Einflussgrößen eines vorbei fahrenden Fahrzeugs erfassbar sind.

37. Eisenbahnsicherungsanlage nach Anspruch 25,
**dadurch gekennzeichnet, dass** die Funkeinrichtung eine Funkeinrichtung (10) mit einer Empfangseinrichtung zum Empfangen von schienenfahrzeugartspezifischen Parameter-Daten des vorbei fahrenden Schienenfahrzeugs ist und mit einer Sendeeinrichtung zum Senden der von der weiteren Streckeneinrichtung (2) erfassten Geschwindigkeitsmessgrößen (vs) und der weiteren Einflussgrößen (az,aa) zur Streckeneinrichtung (1) versehen ist.

38. Eisenbahnsicherungsanlage nach einem der Ansprüche 19 bis 27, **dadurch gekennzeichnet, dass** in der Einschaltstrecke (8) entlang des Gleises (3) zusätzliche Streckeneinrichtungen mit Funkrouter (23,24) angeordnet sind, von denen zusätzliche Geschwindigkeitsmessgrößen (vs) zur Streckeneinrichtung (1) übertragen werden.

## Claims

1. Method for operating a railway safety system having at least one trackside device (1) while taking into account a measured velocity value (vs) recorded when the rail vehicle drives into the switch-on section (8) of the railway safety system,
wherein the measured velocity value (vs) measured when the rail vehicle drives into the switch-on section (8) is used as the basis for checking whether a correction time for forwarding a signal (M) from the one trackside device (1) to an associated railway safety system is to be set according to the measured velocity value (vs),
**characterised in that**
thereafter a set correction time is checked to determine whether the set correction time should remain effective as a function of at least one further influencing variable (az, aa) of the rail vehicle that determines the travel time.

2. Method according to claim 1,
**characterised in that**
a recorded number of axles (az) of the rail vehicle is used as a further influencing variable.

3. Method according to claim 1 or 2,
**characterised in that**
a recorded distance between axles (aa) of the rail vehicle is used as a further influencing variable.

4. Method according to one of claims 1 to 3,
**characterised in that**
a recorded length of the rail vehicle is used as a further influencing variable.

5. Method according to one of claims 1 to 4,
**characterised in that**
the rail vehicle type is determined on the basis of the measured velocity value (vs) and the at least one further influencing variable (aa, az) and the determined type is used as a decision criterion for checking whether a set correction time remains effective.

6. Method according to claim 5,
**characterised in that**
number of axles (az) and/or distance between axles (aa) and/or train length are used as further influencing variables for determining the rail vehicle type.

7. Method according to claim 6,
**characterised in that**
if the number of axles is low, the conclusion is that the train type is a passenger train.

8. Method according to claim 7,
**characterised in that**
if the measured velocity value is comparatively low, the set correction time is deleted or reduced in the case of a passenger train.

9. Method according to claim 6,
**characterised in that**
if the number of axles is high, the conclusion is that the train type is a freight train.

10. Method according to claim 9,
**characterised in that**
if the measured velocity value is comparatively low, the set correction time is retained or extended in the case of a freight train.

11. Method according to one of claims 1 to 4,
**characterised in that**
if the measured velocity value (vs) is comparatively high, the check causes the signal (M) to be output immediately.

12. Method according to one of the above claims, **characterised in that**
the acceleration of the rail vehicle when it drives into the switch-on section (8) is recorded in order to obtain a further influencing variable that determines the travel time and is taken into account in the setting and checking of said correction time.

13. Method according to one of the above claims, **characterised in that**
the measured velocity value (vs) and the influencing variable 'acceleration' are determined repeatedly when the rail vehicle drives into the switch-on section (8).

14. Method according to one of the above claims, **characterised in that**
the measured velocity value (vs) and the further influencing variable 'acceleration' are determined repeatedly when the rail vehicle travels through the switch-on section (8).

15. Method according to claim 13 or 14,
**characterised in that**
the measured velocity values (vs) and the further influencing variables are continuously determined.

16. Method according to one of the above claims, **characterised in that**
the velocity (vs) and the acceleration of the rail vehicle are recorded by means of a global positioning device or odometer arrangement with connected radio arrangement.

17. Method according to claim 16,
**characterised in that**
a GPS (Global Positioning System) device is used as the global positioning device.

18. Method according to claim 16 or 17,
**characterised in that**
a radio arrangement is used that corresponds to the GSM-R (Global Positioning System-Railway) standard or works with the transmission protocol as per the IEEE 802.15.4 standard.

19. Method according to one of the above claims, **characterised in that**
parameter data specific to the rail vehicle type is taken into account as further influencing variables that determine the travel time.

20. Method according to claim 19,
**characterised in that**
the maximum speed specific to the rail vehicle type and/or the acceleration capability specific to the rail vehicle type and/or the motive force are used as parameter data specific to the rail vehicle type.

21. Method according to claim 20,
**characterised in that**
the parameter data specific to the rail vehicle type is taken from the on-board computer of the rail vehicle.

22. Method according to one of claims 1 to 15 and 19 to 21,
**characterised in that**
the measured velocity value (vs) and the further influencing variables (az, aa) of the rail vehicle are recorded by means of a further trackside device (2) provided on the drive-in end of the switch-on section (8).

23. Method according to claim 22,
**characterised in that**
a wheel sensor with radio device is used as a further trackside device (2).

24. Method according to claim 22,
**characterised in that**
an approach annunciator (9) arranged beside the track (3) with the radio device (10) is used as the further trackside device (2) and a central train approach annunciator is used as the trackside device (1).

25. Method according to claim 23 or 24,
**characterised in that**
a radio device (10) with a receiver for receiving parameter data specific to the rail vehicle type of the rail vehicle driving past, and having a transmitter for transmitting the measured velocity value (vs) and the further influencing variables (az, aa) to the trackside device (1), is used as the radio device.

26. Method according to claim 14,
**characterised in that**
the measured velocity value (vs) and the further influencing variable 'acceleration' are recorded and transferred to the trackside device (1) by means of additional trackside devices (21,22) with radio module (10) arranged along the track (3) on the switch-on section (8) of the railway safety system.

27. Method according to claim 26,
**characterised in that**
radio routers (23,24) are used in the further trackside devices (21,22).

28. Method according to claim 27,
**characterised in that**
radio routers with a receiver are used for the parameter data specific to the rail vehicle type.

29. Method according to one of the above claims,
**characterised in that**
upon receipt of the measured velocity values (vs) and the transferred, further influencing variables (az, aa) recorded and transferred to the trackside device (1) when the rail vehicle drives into the switch-on section (8) and travels through the switch-on section (8), the correction time is calculated by weighting the individual variables and a timer (420) is set accordingly.

30. Method according to claim 29,
**characterised in that**
a counter is used as the timer, after expiration of which the signal (M) is issued to the railway safety system.

31. Railway safety system having a trackside device (1) on a drive-out end of a switch-on section (8) of the railway safety system and a further trackside device (2) on the drive-in end of the switch-on section (8), wherein the further trackside device (2) is equipped for recording a measured velocity value (vs) when the rail vehicle drives into the switch-on section (8),
wherein the trackside device (1) has a train recognition device (37) which has inputs (36,38,39) for recording the measured velocity value (vs) and further influencing variables (az, aa) that determine the travel time, an adjustable timer (42) is subordinated to the train detection device (37) and the trackside device (1) which outputs a signal (M) to an associated railway safety system is connected to the timer (42).

32. Railway safety system according to claim 31,
**characterised in that**
the timer (42) is an electronic counter, after expiration of which the signal (M) is generated.

33. Railway safety system according to claim 31 or 32,
**characterised in that**
the further trackside device (2) is a wheel sensor with radio device.

34. Railway safety system according to one of claims 31 to 33,
**characterised in that**
the further trackside device (2) is an approach annunciator (9) arranged beside the track (3) with the radio device (10) and the trackside device (1) a central train approach annunciator.

35. Railway safety system according to claim 33 or 34,
**characterised in that**
the radio device (10) is designed such that it can be used to transfer the recorded measured velocity values (vs) and further influencing variables (az, aa) wirelessly to the trackside device (1).

36. Method according to one of claims 33 to 35,
**characterised in that**
the radio device is designed such that further influencing variables showing parameter data specific to the rail vehicle type of a vehicle driving past can be recorded.

37. Railway safety system according to claim 25,
**characterised in that**
the radio device is provided with a radio device (10) having a receiver for receiving parameter data specific to the rail vehicle type of the rail vehicle driving past and having a transmitter for transmitting the measured velocity values (vs) recorded by the further trackside device (2) and the further influencing variables (az, aa) to the trackside device (1).

38. Railway safety system according to one of claims 19 to 27,
**characterised in that**
additional trackside devices with radio routers (23,24), from which additional measured velocity values (vs) are transferred to the trackside device (1), are arranged along the track (3) in the switch-on section (8).

## Revendications

1. Procédé pour faire fonctionner un équipement de sécurité ferroviaire comprenant au moins un dispositif (1) de voie, en prenant en compte une grandeur (vs) de mesure de la vitesse détectée à l'entrée du véhicule ferroviaire dans la voie (8) d'enclenchement de l'équipement de sécurité ferroviaire,
dans lequel
à l'entrée du véhicule ferroviaire dans la voie (8) d'enclenchement, on contrôle, à l'aide de la grandeur (vs) de mesure de la vitesse, si un temps de correction, pour l'acheminement d'un message (M) d'un dispositif (1) de voie à un équipement de sécurité ferroviaire associé, peut être réglé conformément à la grandeur (vs) de mesure de la vitesse,
**caractérisé en ce que**
l'on contrôle un temps de correction réglé sur le point de savoir si celui-ci doit rester efficace, en fonction d'au moins un autre paramètre (az, aa) déterminant le temps de parcours du véhicule ferroviaire.

2. Procédé suivant la revendication 1,
**caractérisé en ce que**
l'on utilise un nombre (az) d'essieux détecté du véhicule ferroviaire comme autre paramètre.

3. Procédé suivant la revendication 1 ou 2,
**caractérisé en ce que**
l'on utilise une distance (aa) détectée entre essieux détectée du véhicule ferroviaire comme autre paramètre.

4. Procédé suivant l'une des revendications 1 à 3,
**caractérisé en ce que**
l'on utilise une longueur détectée du véhicule ferroviaire comme autre paramètre.

5. Procédé suivant l'une des revendications 1 à 4,
**caractérisé en ce que**
l'on détermine, à l'aide de la grandeur (vs) de mesure de la vitesse et du au moins un autre paramètre (aa, az), le type du véhicule ferroviaire et on utilise le type déterminé comme critère de décision lors du contrôle du point de savoir si un temps de correction réglé reste efficace.

6. Procédé suivant la revendication 5,
**caractérisé en ce que**
l'on utilise un nombre (az) d'essieux et/ou une distance (aa) entre essieux et/ou une longueur de train, comme autre paramètre lors de la détermination du type de véhicule ferroviaire.

7. Procédé suivant la revendication 6,
**caractérisé en ce que**
l'on déduit d'un petit nombre d'essieux le type train de voyageurs.

8. Procédé suivant la revendication 7,
**caractérisé en ce que**,
pour une grandeur de mesure de la vitesse relativement petite, on supprime ou on écourte le temps de correction réglé pour un train de voyageurs.

9. Procédé suivant la revendication 6,
**caractérisé en ce que**,
pour un grand nombre d'essieux, on déduit le type train de marchandises.

10. Procédé suivant la revendication 9,
**caractérisé en ce que**,
pour une grandeur de mesure de la vitesse relativement petite, on conserve ou on augmente le temps de correction réglé pour un train de marchandises.

11. Procédé suivant l'une des revendications 1 à 4,
**caractérisé en ce que**,
pour une grandeur (vs) de mesure de la vitesse relativement grande, le contrôle conduit à une émission immédiate du message (M).

12. Procédé suivant l'une des revendications précédentes,
**caractérisé en ce que** l'on détecte l'accélération du véhicule ferroviaire à l'entrée dans la voie (8) d'enclenchement, pour obtenir un autre paramètre déterminant le temps de parcours et on le prend en compte dans le réglage du temps de correction et de son contrôle.

13. Procédé suivant l'une des revendications précédentes,
**caractérisé en ce qu'**
à l'entrée du véhicule ferroviaire dans la voie (8) d'enclenchement, on détermine, de manière répétée, la grandeur (vs) de mesure de la vitesse et l'autre paramètre accélération.

14. Procédé suivant l'une des revendications précédentes,
**caractérisé en ce que**,
pendant le passage dans la voie (8) d'enclenchement, on détermine, de manière répétée, la grandeur (vs) de mesure de la vitesse et l'autre paramètre accélération.

15. Procédé suivant la revendication 13 ou 14,
**caractérisé en ce que**
l'on détermine en continu des grandeurs (vs) de mesure de la vitesse et les autres paramètres.

16. Procédé suivant l'une des revendications précédentes,
**caractérisé en ce que**
l'on détecte la vitesse (vs) et l'accélération du véhicule ferroviaire au moyen d'un appareil de détermination de position globale ou d'un dispositif odométrique à dispositif radio raccordé.

17. Procédé suivant la revendication 16,
**caractérisé en ce que**
l'on utilise un appareil GPS (Global Positioning System) comme appareil de détermination de position globale.

18. Procédé suivant la revendication 16 ou 17,
**caractérisé en ce que**
l'on utilise un dispositif radio, qui correspond à la norme GSM-R (Global Positioning System-Railway) ou on travaille avec le protocole de transmission suivant la norme IEEE 802.15.4.

19. Procédé suivant l'une des revendications précédentes,
**caractérisé en ce que**
l'on prend en compte des données de paramètres spécifiques au type du véhicule ferroviaire comme autres paramètres déterminant le temps de parcours.

20. Procédé suivant la revendication 19,
**caractérisé en ce que**
l'on utilise, comme données de paramètres spécifiques au type de véhicule ferroviaire, la vitesse la plus grande spécifique au type de véhicule ferroviaire et/ou le pouvoir d'accélération spécifique au type de véhicule ferroviaire et/ou la force de traction.

21. Procédé suivant la revendication 20,
**caractérisé en ce que**
l'on prend les données de paramètres spécifiques au type de véhicule ferroviaire dans l'ordinateur de bord du véhicule ferroviaire.

22. Procédé suivant l'une des revendications 1 à 15 ainsi que 19 à 21,
**caractérisé en ce que**
l'on détecte la grandeur (vs) de mesure de la vitesse et les autres paramètres (az, aa) du véhicule ferroviaire au moyen d'un autre dispositif (2) de voie prévu à l'extrémité du côté de l'entrée de la voie (8) d'enclenchement.

23. Procédé suivant la revendication 22,
**caractérisé en ce que**
l'on utilise un détecteur de roues à dispositif radio comme autre dispositif (2) de voie.

24. Procédé suivant la revendication 22,
**caractérisé en ce que**
l'on utilise, comme autre dispositif (2) de voie, un répéteur (9) disposé à côté du rail (3) et ayant un dispositif (10) radio et, comme dispositif (1) de voie, une centrale de répéteur de train.

25. Procédé suivant la revendication 23 ou 24,
**caractérisé en ce que**
l'on utilise, comme dispositif radio, un dispositif (10) radio ayant un dispositif de réception de données de paramètres spécifiques au type du véhicule ferroviaire qui passe et un dispositif d'émission de la grandeur (vs) de mesure de la vitesse et des autres paramètres (az, aa) vers le dispositif (1) de voie.

26. Procédé suivant la revendication 14,
**caractérisé en ce que**
l'on détecte la grandeur (vs) de mesure de la vitesse et l'autre paramètre accélération au moyen de dispositifs (21, 22) de voie supplémentaires disposés sur la voie (8) de déclenchement de l'équipement de sécurité ferroviaire le long du rail (3) et ayant un module (10) radio et on les transmet au dispositif (1) de voie.

27. Procédé suivant la revendication 26,
**caractérisé en ce que**
l'on utilise des routeurs (23, 24) radio dans les autres dispositifs (21, 22) de voie.

28. Procédé suivant la revendication 27,
**caractérisé en ce que**
l'on utilise des routeurs radio ayant un dispositif de réception des données de paramètres spécifiques au type de véhicule ferroviaire.

29. Procédé suivant l'une des revendications précédentes,
**caractérisé en ce que**,
par la réception des grandeurs (vs) de mesure de la vitesse détectées pendant l'entrée dans la voie (8) de déclenchement et pendant le parcours de la voie (8) de déclenchement et transmises au dispositif (1) de voie et des autres paramètres (az, aa) transmis, on calcule la durée de correction avec pondération des diverses grandeurs et on règle en conséquence un organe (420) de temps.

30. Procédé suivant la revendication 29,
**caractérisé en ce que**
l'on utilise comme organe de temps un compteur, à la fin duquel le message (M) est envoyé à l'équipement de sécurité ferroviaire.

31. Equipement de sécurité ferroviaire, comprenant un dispositif (1) de voie, à une extrémité du côté de la sortie d'une voie (8) d'enclenchement de l'équipement de sécurité ferroviaire, et un autre dispositif (2) de voie, à une extrémité du côté de l'entrée de la voie (8) d'enclenchement, l'autre dispositif (2) de voie étant équipé pour détecter une grandeur (vs) de mesure de la vitesse, à l'entrée du véhicule ferroviaire dans la voie (8) de déclenchement,
dans lequel
le dispositif (1) de voie a un dispositif (37) de reconnaissance de train, qui a des entrées (36, 38, 39) de réception de la grandeur (vs) de mesure de la vitesse et d'autres paramètres (az, aa) déterminant le temps de parcours, un organe (42) de temps réglable est monté en aval du dispositif (37) de reconnaissance de train et, à l'organe (42) de temps, est raccordé le dispositif (1) de voie envoyant un message (M) à un équipement de sécurité ferroviaire associé.

32. Equipement de sécurité ferroviaire suivant la revendication 31,
**caractérisé en ce que**
l'organe (42) de temps est un compteur électronique à la fin duquel le message (M) est produit.

33. Equipement de sécurité ferroviaire suivant la revendication 31 ou 32,
**caractérisé en ce que**
l'autre dispositif (2) de voie est un détecteur de roues à dispositif radio.

34. Equipement de sécurité ferroviaire suivant l'une des revendications 31 à 33,
**caractérisé en ce que**
l'autre dispositif (2) de voie est un répéteur (9) disposé à côté du rail (3) et ayant un dispositif (10) radio et, comme dispositif (1) de voie, une centrale de répéteur de train.

35. Equipement de sécurité ferroviaire suivant la revendication 33 ou 34,
**caractérisé en ce que**
le dispositif (10) radio est réalisé, de manière à pouvoir, par lui, transmettre les grandeurs (vs) de mesure de la vitesse détectées et d'autres paramètres (az, aa) sans fil au dispositif (1) de voie.

36. Equipement de sécurité ferroviaire suivant l'une des revendications 33 à 35,
**caractérisé en ce que**
le dispositif radio est réalisé de manière à pouvoir détecter d'autres paramètres d'un train qui passe, représentant des données de paramètres spécifiques au type de véhicule ferroviaire.

37. Equipement de sécurité ferroviaire suivant la revendication 25,
**caractérisé en ce que**
le dispositif radio est un dispositif (10) radio pourvu d'un dispositif de réception de données de paramètres spécifiques du type du véhicule ferroviaire passant et d'un dispositif d'émission des grandeurs (vs) de mesure de la vitesse détectées par l'autre dispositif (2) de voie et des autres paramètres (az, aa) vers le dispositif (1) de voie.

38. Equipement de sécurité ferroviaire suivant l'une des revendications 19 à 27,
**caractérisé en ce que**,
dans la voie (8) d'enclenchement, sont disposés, le long du rail (3), des dispositifs de voie supplémentaires à routeurs (23, 24) radio à partir desquels des grandeurs (vs) de mesure de la vitesse supplémentaires sont transmises au dispositif (1) de voie.
